# FASCICULE DE BREVET EUROPEEN

(11) **EP 1 645 014 B1**
(45) Date de publication et mention de la délivrance du brevet: **29.08.2007**
(21) Numéro de dépôt: 04767615.0
(22) Date de dépôt: 08.07.2004
(51) Int. Cl.: H01R 12/20

(54) **CONNECTEUR DE CARTE A CIRCUIT IMPRIME**
LEITERPLATTENVERBINDER
PRINTED CIRCUIT BOARD CONNECTOR

(30) Priorité: 09.07.2003 FR 0308388
(43) Date de publication de la demande: 12.04.2006
(73) Titulaire: Valeo Systèmes de Contrôle Moteur, 95520 Osny (FR)
(72) Inventeur: LIARD, Patrick, F-78740 Vaux sur Seine (FR); BONNEAU, Yannick, F-95300 Pontoise (FR)
(74) Mandataire: Parzy, Benjamin Alain
(86) Numéro de dépôt international: PCT/FR2004/001782
(87) Numéro de publication internationale: WO 2005/006498

(56) Documents cités:
- US-A- 3 487 350
- US-A- 3 652 899
- US-A- 5 199 896
- US-A- 5 334 049
- US-A- 5 575 663
- US-A1- 2001 041 467

## Description

L'invention concerne un connecteur de carte à circuit imprimé.

### ARRIERE-PLAN DE L'INVENTION

On connaît du document US 5 334 049, qui représente l'état de la technique le plus proche, un connecteur de carte à circuit imprimé comprenant un boîtier qui comporte une première partie d'appui sur une première face de la carte en une seule pièce avec le boîtier et rigidement reliée à celui-ci.

Le connecteur comporte un étrier métallique rapporté par le boîtier et ayant une extrémité libre définissant des bras terminés par des redans qui forment une seconde partie d'appui sur une seconde face de la carte.

Les parties d'appui servent à positionner le connecteur sur la carte à circuit imprimé lors de l'opération de soudage du connecteur sur la carte à circuit imprimé.

Afin de garantir un montage sans jeu du connecteur sur la carte, l'étrier comporte une partie élastiquement déformable permettant de faire varier la distance entre les parties d'appui, ces dernières étant séparées au repos d'une distance inférieure à une épaisseur minimale théorique de la carte à circuit imprimé.

Ainsi, la mise en place du connecteur sur la carte à circuit imprimé provoque l'écartement des parties d'appui à l'encontre d'un effort de rappel exercé par la partie déformée de l'étrier.

Cet effort de rappel a pour effet de plaquer fermement la première partie d'appui contre la première face de la carte, ce qui, en raison de la rigidité de la liaison entre la première partie d'appui et le boîtier, garantit automatiquement un positionnement correct du connecteur vis à vis de cette face.

Ainsi maintenu, le connecteur et la carte peuvent subir une opération de soudage sans risque de mauvais positionnement du connecteur par rapport à la carte à l'issue du soudage.

Cependant, l'utilisation d'un étrier nécessite, outre la fabrication de l'étrier lui-même, une opération d'assemblage de l'étrier sur le boîtier, ce qui renchérit le connecteur. En outre, la présence de l'étrier oblige à prévoir sur le boîtier des formes complexes permettant la réception et le maintien de l'étrier, tout en offrant un dégagement suffisant pour permettre la déformation de la partie déformable de l'étrier.

Par ailleurs, les tolérances de fabrication de l'étrier et les tolérances de montage de l'étrier sur le boîtier induisent une variation importante de l'écartement au repos des parties d'appui, ce qui entraîne une grande dispersion de l'effort nécessaire pour mettre en place le connecteur sur une carte.

### OBJET DE L'INVENTION

L'invention a pour objet un connecteur permettant de réduire la dispersion de l'effort nécessaire à sa mise en place sur une carte à circuit imprimé.

### BREVE DESCRIPTION DE L'INVENTION

Selon l'invention, on propose un connecteur de carte ayant les caractéristiques selon la revendication 1.

Ainsi, le boîtier et les parties d'appui peuvent être obtenues en une seule opération (par exemple par moulage) de sorte que l'écartement entre les parties d'appui et la raideur de la liaison élastique sont bien mieux maîtrisées, ce qui permet d'assurer une grande homogénéité de l'effort de mise en place des connecteurs de l'invention sur des cartes à circuit imprimé.

En outre, le risque de perte ou de mauvais positionnement de la partie d'appui élastique est supprimé.

### BREVE DESCRIPTION DES DESSINS

L'invention sera mieux comprise à la lumière de la description qui suit en référence aux figures des dessins annexés parmi lesquelles :
- la figure 1 est une vue en perspective d'un connecteur selon l'invention monté sur une carte à circuit imprimé ;
- la figure 2 est une vue en coupe partielle agrandie vue selon la direction II de la figure 1 ;
- la figure 3 est une vue de côté du connecteur de la figure 1, les fiches de connexion ayant été omises;
- la figure 4 est une vue analogue à la figure 3, le connecteur n'étant pas monté sur une carte à circuit imprimé.

### DESCRIPTION DETAILLEE DE L'INVENTION

En référence aux figures 1, 2 et 3, le connecteur 1 de l'invention comporte un boîtier 2 formant ici une prise femelle apte à recevoir une prise mâle homologue.

Le connecteur 1 est rapporté sur une carte à circuit imprimé 3 et comporte un ensemble de fiches de connexion 4 destinées à être soudées sur la carte 3.

En vue d'assurer un maintien du connecteur sur la carte 3 pendant l'opération de soudage des fiches de connexion 4, le boîtier 2 comporte deux ensembles de maintien 5 en une seule pièce avec le boîtier 2 s'étendant en saillie d'une paroi 6 du boîtier formant le fond de la prise femelle. Les ensembles de maintien 5 sont ici symétriques l'un par rapport à l'autre.

Chacun des ensembles de maintien 5 comporte une cloison 7 qui présente deux portions planes 8 tournées vers la carte 3. Les portions planes 8 des deux cloisons 7 définissent un plan d'appui du connecteur 1 sur une face 3A de la carte 3. Les cloisons 7 s'étendent selon un plan perpendiculaire au plan d'appui, de sorte qu'elles présentent une grande rigidité dans la direction d'appui.

Chacune des cloisons 7 porte un pion de positionnement 9, qui, lorsque le connecteur est monté sur la carte 3, s'étend dans un orifice ajusté 14 de la carte 3 pour positionner précisément le connecteur 1 sur la carte 3.

A proximité de chaque cloison 7 s'étend une lame flexible 10 ayant une portion d'extrémité 11 reliée à la cloison 7 adjacente. Chaque lame flexible 10 porte sensiblement en son milieu deux bras 12 terminés par des redans 13 et qui s'étendent perpendiculairement à la carte 3.

Les cloisons 7, les lames flexibles 10, les bras 12 et les redans 13 sont ici en une seule pièce avec le boîtier 2 du connecteur 1, obtenu par exemple par moulage.

Comme illustré par la figure 4, au repos la face 13A des redans 13 qui est tournée vers la lame flexible 10 est espacée des portions planes 8 d'une distance d. Cette distance est inférieure à une épaisseur minimale théorique des cartes à circuit imprimé sur lesquelles le connecteur est destiné à être monté, c'est-à-dire inférieure à l'épaisseur nominale de la carte diminuée de la tolérance de fabrication maximale.

Le montage du connecteur sur la carte s'effectue de la façon suivante, détaillée en relation avec les figures 1, 2 et 3.

On présente le connecteur sur la carte de façon que les pions de positionnement 9 soient en regard des orifices ajustés 14 de la carte 3.

On presse le connecteur contre la carte, jusqu'à ce que les portions planes 8 soient en appui contre la face 3A en regard de la carte 3. Les redans 13 sont alors engagés dans des passages 15 de la carte 3, et le bord externe en pente 13B des redans 13 prend appui sur le bord des passages 15 pour faire fléchir les bras 12 et les forcer à se rapprocher.

Cependant, étant donné que la distance d est inférieure à l'épaisseur de la carte 3, les redans 13 s'étendent partiellement dans les passages 15.

Pour faire passer complètement les redans 13 au travers de la carte 3, il est nécessaire d'appuyer sur la lame flexible 10 au droit des bras 12 de façon à faire fléchir la lame 10 jusqu'à ce que la face inférieure 13A des redans 13 soit au niveau de la face opposée de la carte 3. La flexibilité des bras 12 ramène alors automatiquement la face inférieure 13A des redans 13 en regard de la face opposée 3B de la carte 3 pour verrouiller le connecteur sur la carte 3.

L'épaisseur de la carte 3 étant supérieure à la distance d, l'appui de la face inférieure 13A des redans 13 sur la face opposée 3B de carte 3 empêche la lame flexible 10 de revenir à son état de repos. Celle-ci reste donc fléchie et exerce ainsi un effort de rappel qui tend à plaquer les portions planes 8 contre la carte 3. Cet effort de rappel empêche tout jeu entre la carte 3 et les portions planes 8, de sorte qu'il garantit un positionnement correct du connecteur 1 sur la carte 3.

L'effort de rappel est en pratique suffisant pour garantir l'appui des portions planes 8 sur la carte 3 à l'encontre du poids du connecteur 1 ou de l'effet de vibrations pouvant par exemple intervenir lors du soudage.

L'obtention du boîtier et des ensembles de maintien en une seule pièce permet de contrôler précisément non seulement la distance d séparant les parties d'appui au repos, mais également la raideur de la lame flexible 10, ce qui permet de diminuer considérablement la dispersion de l'effort nécessaire à la mise en place du connecteur de l'invention sur la carte.

L'invention n'est pas limitée aux modalités particulières qui viennent d'être décrites, mais bien au contraire englobe toute variante entrant dans le cadre de l'invention tel que défini par les revendications.

En particulier, bien que la lame flexible ait été illustrée avec une portion d'extrémité reliée à la cloison 7 adjacente, ce qui permet de contrôler précisément la rigidité de la lame flexible et facilite le moulage du connecteur, la lame flexible peut avoir une extrémité libre indépendante de la cloison. La lame flexible peut alors être terminée par un pied d'appui sur la carte, ou encore être simplement interrompue au niveau des bras 12 portant les redans 13.

Bien que les lames flexibles 10 aient été illustrées comme portant chacune deux bras 12, chacune des lames flexibles peut ne porter qu'un seul bras 12 dont le redan 13 s'étend en opposition du redan qui termine le bras porté par l'autre lame flexible.

Bien que la partie d'appui liée élastiquement au boîtier soit matérialisée par des redans portés en extrémité de bras solidaires d'une lame flexible qui s'étend du même côté de la carte que les cloisons 7, ce qui permet un montage selon une direction normale à la carte, la partie d'appui peut être solidaire d'une partie flexible qui s'étend de l'autre côté de la carte. Dans ce cas, le support de la partie d'appui ne traverse pas la carte lorsque le connecteur est monté sur la carte. Le montage s'effectue alors selon une direction sensiblement parallèle à la carte.

Bien que la partie d'appui du connecteur liée rigidement au boîtier soit matérialisée par des portions planes réalisées sur des cloisons rigides qui s'étendent en porte-à-faux du boîtier, la partie d'appui pourra prendre d'autre formes, comme un plan d'appui ou un trépied d'appui.

Bien que les organes d'appui soient ici constitués de portions planes portées par les cloisons ou par les faces inférieures des redans, les organes d'appui pourront présenter toute forme permettant un appui du connecteur sur la carte, comme par exemple une pointe ou un doigt à extrémité sphérique.

## Revendications

1. Connecteur de carte à circuit imprimé comprenant un boîtier (2) qui comporte une première partie d'appui (8) en une seule pièce avec le boîtier en étant rigidement reliée au boîtier pour prendre appui sur une première face de la carte, le connecteur comportant une seconde partie d'appui (13) en une seule pièce avec le boîtier pour prendre appui sur une seconde face de la carte, la seconde partie d'appui étant élastiquement reliée au boîtier de façon à permettre un déplacement relatif des parties d'appui selon une direction d'appui, les parties d'appui (8) étant séparées au repos d'une distance (d) inférieure à une épaisseur minimale théorique de la carte, la première partie d'appui comportant au moins un organe d'appui (8) qui définit un plan d'appui du connecteur et qui est porté par une cloison rigide (7) s'étendant en saillie du boîtier (2) perpendiculairement au plan d'appui du connecteur sur la carte tandis que la seconde partie d'appui comprend au moins un organe d'appui (13A) porté en extrémité d'un bras (12) qui est solidaire d'une lame flexible (10) s'étendant en saillie du boîtier (2) de sorte que, lorsque le connecteur est monté sur la carte, la lame flexible (10) s'étend du côté de la première face de la carte et le bras (12) traverse la carte, **caractérisé en ce que** la lame flexible (10) s'étend à proximité de la cloison rigide (7), le bras (12) étant relié à la lame flexible (10) dans une zone centrale de celle-ci, la lame flexible ayant une portion d'extrémité (11) qui est reliée à la cloison rigide (7) adjacente.

2. Connecteur selon la revendication 1, **caractérisé en ce que** la cloison rigide (7) porte un pion de positionnement (9) du connecteur sur la carte.

3. Connecteur selon la revendication 1, **caractérisé en ce que** le connecteur comporte deux ensembles de maintien (5) comportant chacun une cloison rigide (7) et une lame flexible (10) reliée à la cloison rigide (7).

4. Connecteur selon la revendication 3, **caractérisé en ce que** les ensembles de maintien (5) s'étendent de façon symétrique l'un par rapport à l'autre.

## Claims

1. A printed circuit card connector comprising a housing (2) having a first bearing portion (8) integral with the housing and rigidly connected to the housing so as to bear against a first face of the card, the connector including a second bearing portion (13) integral with the housing for bearing against a second face of the card, the second bearing portion being resiliently connected to the housing in such a manner as to enable the bearing portions to move relative to each other in a bearing direction, the bearing portions (8) being spaced apart at rest by a distance (d) that is less than the theoretical minimum thickness of the card, the first bearing portion comprising at least one bearing member (8) defining a bearing plane of the connector and carried by a rigid partition (7) projecting from the housing (2) and extending perpendicularly to the bearing plane of the connector against the card, while the second bearing portion comprises at least one bearing member (13A) carried at the end of an arm (12) which is secured to a flexible blade (10) projecting from the housing (2) in such a manner that when the connector is mounted on the card, the flexible blade (10) extends beside the first face of the card and the arm (12) passes through the card, the connector being **characterized in that** the flexible blade (10) extends close to the rigid partition (7), the arm (12) being connected to the flexible blade (10) in a central zone thereof, the flexible blade having an end portion (11) which is connected to the adjacent rigid partition (7).

2. A connector according to claim 1, **characterized in that** the rigid partition (7) carries a positioning peg (9) for positioning the connector on the card.

3. A connector according to claim 1, **characterized in that** the connector has two retention assemblies (5) each comprising a rigid partition (7) and a flexible blade (10) connected to the rigid partition (7).

4. A connector according to claim 3, **characterized in that** the retention assemblies (5) extend symmetrically relative to each other.

## Patentansprüche

1. Leiterplattenverbinder, umfassend ein Gehäuse (2), das einen ersten Anlageabschnitt (8) umfasst, der einstückig mit dem Gehäuse ausgebildet ist, indem er starr mit dem Gehäuse verbunden ist, und der dazu bestimmt ist, auf einer ersten Fläche der Platte zur Anlage zu kommen, wobei der Verbinder einen zweiten, einstückig mit dem Gehäuse ausgebildeten Anlageabschnitt (13) umfasst, der dazu bestimmt ist, auf einer zweiten Fläche der Platte zur Anlage zu kommen, wobei der zweite Anlageabschnitt derart elastisch mit dem Gehäuse verbunden ist, dass er eine relative Bewegung der Anlageabschnitte in Anlagerichtung ermöglicht, wobei die Anlageabschnitte (8) in der Ruhestellung um einen Abstand (d) voneinander getrennt sind, der kleiner als eine theoretische Mindestdicke der Platte ist, wobei der erste Anlageabschnitt mindestens ein Anlageelement (8) umfasst, das eine Anlageebene für den Verbinder definiert und das von einer starren Zwischenwand (7) getragen wird, die vom Gehäuse (2) senkrecht zur Anlageebene des Verbinders auf der Platte vorsteht, während der zweite Anlageabschnitt mindestens ein Anlageelement (13A) umfasst, das am Ende eines Armes (12) getragen wird, der fest mit einem flexiblen Streifen (10) verbunden ist, der derart vom Gehäuse (2) vorsteht, dass, wenn der Verbinder auf der Platte angebracht ist, der flexible Streifen (10) sich auf der Seite der ersten Fläche der Platte erstreckt und der Arm (12) die Platte durchsetzt, **dadurch gekennzeichnet, dass** sich der flexible Streifen (10) nahe der starren Zwischenwand (7) erstreckt, wobei der Arm (12) mit dem flexiblen Streifen (10) in einem zentralen Bereich desselben verbunden ist, wobei der flexible Streifen einen Endabschnitt (11) hat, der mit der angrenzenden starren Zwischenwand (7) verbunden ist.

2. Verbinder nach Anspruch 1, **dadurch gekennzeichnet, dass** die starre Zwischenwand (7) einen Positionierungszapfen (9) zur Positionierung des Verbinders auf der Platte trägt.

3. Verbinder nach Anspruch 1, **dadurch gekennzeichnet, dass** der Verbinder zwei Halteeinheiten (5) umfasst, die jeweils eine starre Zwischenwand (7) und einen flexiblen Streifen (10) umfassen, der mit der starren Zwischenwand (7) verbunden ist.

4. Verbinder nach Anspruch 3, **dadurch gekennzeichnet, dass** sich die Halteeinheiten (5) symmetrisch zueinander erstrecken.
